# EUROPÄISCHE PATENTSCHRIFT

(11) **EP 0 741 616 B1**
(45) Veröffentlichungstag und Bekanntmachung des Hinweises auf die Patenterteilung: **17.03.1999**
(21) Anmeldenummer: 95906266.2
(22) Anmeldetag: 20.01.1995
(51) Int. Cl.: B22D 11/04

(54) **STRANGGIESSKOKILLE ZUM FÜHREN VON STRÄNGEN**
CONTINUOUS CASTING INGOT MOULD FOR GUIDING CONTINUOUS CASTINGS
COQUILLE DE COULEE CONTINUE POUR GUIDER DU METAL EN CONTINU

(30) Priorität: 28.01.1994 DE 4403050
(43) Veröffentlichungstag der Anmeldung: 13.11.1996
(73) Patentinhaber: MANNESMANN Aktiengesellschaft, 40213 Düsseldorf (DE)
(72) Erfinder: PLESCHIUTSCHNIGG, Fritz-Peter, D-47269 Duisburg (DE)
(74) Vertreter: Presting, Hans-Joachim, Dipl.-Ing.
(86) Internationale Anmeldenummer: DE9500092
(87) Internationale Veröffentlichungsnummer: WO9520443

(56) Entgegenhaltungen:
- EP-A- 0 149 734
- EP-A- 0 498 296
- WO-A-89/12516
- DE-A- 3 907 351
- DE-A- 4 201 363

## Beschreibung

Die Erfindung betrifft eine Stranggießkokille zum Führen von Strängen gemäß dem Oberbegriff des Anspruchs 1.

Aus der DE 39 07 351 A1 ist bekannt, Stranggießkokillen für Dünnbrammen in ihrem oberen Teil, also im Bereich des Eintrittsquerschnitts, mit einer trichterförmigen Ausnehmung zu versehen. Diese Maßnahme hat zwar Einfluß auf die Strangdicke, nicht jedoch auf die Gießgeschwindigkeit.

Weiterhin sind aus der EP-A-498 296 und der WO-A-89/12 516 Kokillen bekannt, bei denen die konvexe Strangform noch in der Kokille auf ein Rechteckformat zurückgenommen wird.

Für die Gießgeschwindigkeit bei Standard-Strangformaten haben sich im Laufe der Entwicklung folgende Grenzwerte herauskristallisiert:
- für Brammen der Dicke z.B. 230 mm ca. 1.8 - 2.0 m/min
- für Vorblöcke der Dicke z.B. 270 mm ca. 1.5 - 1.7 m/min
- für Blöcke des Formats z.B. 100 x 100 mm ca. 2.5 m/min.

Werden diese Höchstwerte überschritten, nehmen Gießstörungen in Form von Durchbrüchen erheblich zu. Das ist eine Folge des bei höheren Geschwindigkeiten auftretenden Pendeln des Stranges in der Strangführung. Er pendelt dabei in Richtung der Schmalseiten hin und her. Dieses Pendeln führt zu einem ungleichförmigen Kontakt des Stranges mit den Kokillenschmalseiten und damit zu einem unsymmetrischen Wärmetransport und zu einem unsymmetrischen Isothermenprofil in der Strangschale sowohl in Gießrichtung als auch senkrecht dazu.

Diese Störung der Isothermen führt zu Spannungen und unterschiedlichen Strangschalendicken und damit auch zu Verwerfungen der Strangschale, was zu einer Erhöhung der Durchbruchrate führt.

Aufgabe der Erfindung ist es daher, die Stranggießkokille so auszugestalten, daß das Pendeln des Stranges, das auch in der Literatur als "snaking" bekannt ist, unterbunden wird.

Die Aufgabe wird gelöst durch die Merkmale des Anspruches 1. Der Ansprüch 2 beinhaltet eine Ausgestaltung der Erfindung nach Anspruch 1.

Die Figur 1 dient zur Veranschaulichung der Erfindung.

Es zeigt:
- Fig. 1:: Schnitt einer Kokille mit Strangführung in Gießrichtung

Die Figuren 2-5 beinhalten nicht den gegenstand der Erfindung nach Anspruch 1 sondern dienen nur der Veranschaulichung der notwendigen Bezugszeichen.

Die Erfindung besteht nun darin, daß durch die konkave Strangführung im Bereich der Kokille und dem damit konvexen Strang eine Führung und Zentrierung des Stranges gewährleistet wird, der zu einem flächenspezifischen gleichförmigen Kontakt des Stranges in der Kokille führt, wodurch ein hohes Maß an Symmetrie in der Ausbildung der Strangschale hinsichtlich
- Wärmetransport,
- Isothermenprofil und
- Strangschalenprofil
sichergestellt wird.

Diese Maßnahme und ihre Wirkung auf eine gleichförmige Ausbildung der Strangschale führt zu der überraschenden Wirkung die Gießgeschwindigkeit für die oben genannten Strangformate bis auf 6 m/min anheben zu können.

Als Beispiel wird in der Figur eine Brammenanlage beschrieben, die aus einer breitenverstellbaren Kokille (1) besteht, deren Breitseiten eine symmetrisch zur Mittenachse (12) verlaufende konkave Form aufweisen, die von Oberkante der Kokille (9) bis zum Austritt der Kokille (10) konstant ist. Die Konkavität bzw. die konvexe Bramme weist eine Höhe (17) von max. 5% der Brammendicke bezogen auf die Strangdicke (2a).

Im Versteilbereich (16) der Schmalseiten (5) verläuft das Profil linear parallel zueinander oder auch mit einem Böschungswinkel (19) α, der max. 2° beträgt.

Die Form der Kokille im Bereich der Konkavität kann symmetrisch zu den Mittenachsen (hier ist nur 6 gezeigt) linear aber auch nicht linear sein. In dem vorliegenden Beispiel wird mit Tauchausguß (1a) und Gießpulver (1b) gegessen. Selbstverständlich ist auch ein Gießen ohne Tauchausguß und Gießpulver im Sinne dieser Erfindung möglich.

Die in der Kokille vorgegebene konstante Konkavität der Breitseiten wird in die Strangführung auf Rechteckformat zurückgenommen.

Eine entsprechende Form kann auch für Vorblöcke und auch Knüppel gewählt werden. Hierbei können zwei gegenüberliegende Seiten oder auch alle vier Seiten des Stranges konvex in der Kokille geformt werden.

### Bezugszeichenliste

- 1: Stranggießkokille
- 1a: Tauchausguß
- 1b: Gießpulver
- 2: Gießstrang
- 2a: Strangdicke
- 3: Breitseitenplatten
- 3a: Länge der Breitseitenplatten
- 4: Strangbreite
- 5: Schmalseitenplatten, breitenverstellbar
- 6: Strangadernverlauf
- 6a: Strangführung
- 7: Stützrollenpaare
- 7c: Stützlager
- 7d: Sumpfspitze
- 7n: letztes Stützrollenpaar
- 8: Bombierung
- 9: Höhenabschnitt der Stranggieß -kokille, Oberkante Kokille, Kokilleneintrittsöffnung
- 10: Kokillenaustrittsöffnung
- 11: konkave Form der Kokillenbreit-seite
- 11a: konkave Form der Kokillenbreit-seite
- 12: Mittenachse
- 13a: konkaver Kreisradius, Mitte Kokille
- 13b: konvexer Kreisradius, Kokille außen
- 13c: konkaver Kreisradius, Mitte Kokille
- 13d: konvexer Kreisradius, Kokille außen
- 14: Wendepunkt
- 15: Minimalbreite
- 16: Schmalseitenverstellbereich
- 16+15: Maximalbreite
- 17: Höhe der Strangbombierung
- 18: Richtung des Strangadern- verlaufs
- 19: Böschungswinkel α

## Patentansprüche

1. Stranggießkokille zum Führen von Strängen, insbesondere Stahl, bestehend aus einem Paar von gekühlten ersten Seitenplatten und zwischen diesen fest angeordneten oder auf die Strangweite einstellbaren zweiten Seitenplatten,
dadurch gekennzeichnet,
daß die ersten Seitenplatten (3) bombiert, d.h.konkav ausgeführt sind und sich die Bombierung (8), beginnend an einem Höhenabschnitt (9), der an einer beliebigen Stelle der oberen 80 % der Kokillenhöhe, insbesondere der oberen 30 %, angeordnet ist, bis zur Kokillenaustrittsöffnung (10) einschließlich erstreckt,
daß die Bombierung (8) als konkave Form (11) vom Beginn der ersten Schmalseitenplatte (5) bis zum Beginn der anderen, gegenüberliegenden Schmalseitenplatte (5) verläuft und
daß die konkave Form (11) von der Mittenachse (12) in Richtung auf die zweiten Seitenplatten (5) jeweils nicht linear von einem Kreisradius (13a, 13c) sich beidseitig in einem Wendepunkt (14) in einem Kreisradius (13b, bzw. 13d) erstrecken, verläuft.

2. Stranggießkokille nach Anspruch 1,
dadurch gekennzeichnet,
daß die Bombierung unter Einbeziehung des Schrumpfmaßes ausgebildet ist.

## Claims

1. A continuous casting mould for guiding billets, in particular steel, consisting of a pair of cooled first side plates and second side plates which are arranged in fixed manner between them or are adjustable to the billet width,
characterised in that the first side plates (3) are dished, i.e. concave, and the dishing (8), beginning at a height section (9) which is located at any desired point of the upper 80% of the mould height, in particular the upper 30%, extends up to and including the mould exit opening (10),
that the dishing (8) extends as a concave form (11) from the beginning of the first narrow side plate (5) to the beginning of the other, opposing narrow side plate (5) and
that the concave form (11) extends from the centre line (12) towards the second side plate (5) in each case non-linearly from a radius of a circle (13a, 13c) on both sides in an inflection point (14) in a radius of a circle (13b or 13d, respectively).

2. A continuous casting mould according to Claim 1, characterised in that the dishing is formed including the shrinkage allowance.

## Revendications

1. Coquille de coulée continue pour guider des barres, en particulier de l'acier, constituée d'une paire de premières plaques latérales refroidies et de secondes plaques latérales agencées de façon fixe entre celles-ci ou pouvant être réglées sur la largeur de barre,
caractérisée en ce que les premières plaque latérales (3) sont réalisées de façon bombée, c'est-à-dire concave, et le bombage (8), en commençant au niveau d'un troncon en hauteur (9) qui est agencé en un endroit quelconque des 80% supérieurs de la hauteur de coquille, en particulier des 30% supérieurs, s'étend jusqu'à l'ouverture de sortie (10) de la coquille inclusivement, en ce que le bombage (8) s'étend sous forme concave (11) du début de la première plaque latérale étroite (5) jusqu'au début de l'autre plaque latérale étroite opposée (5), et en ce que la forme concave (11) s'étend de l'axe central (12) en direction des secondes plaques latérales (5), en s'étendant à chaque fois de façon non linéaire d'un rayon de cercle (13a, 13c), des deux côtés, en un point d'inflexion (14), en un rayon de cercle (13b, ou 13d).

2. Coquille de coulée continue selon la revendication 1, caractérisée en ce que le bombage est réalisé en tenant compte de la grandeur de retrait.
